# EUROPÄISCHE PATENTSCHRIFT

(11) **EP 2 233 060 B1**
(45) Veröffentlichungstag und Bekanntmachung des Hinweises auf die Patenterteilung: **08.04.2020**
(21) Anmeldenummer: 10153980.7
(22) Anmeldetag: 18.02.2010
(51) Int. Cl.: A47L 15/42, D06F 39/12

(54) **Geschirrspülmaschine, insbesondere Haushaltsgeschirrspülmaschine**
Dishwasher, in particular household dishwasher
Lave-vaisselle, notamment lave-vaisselle ménager

(30) Priorität: 23.03.2009 DE 102009001755
(43) Veröffentlichungstag der Anmeldung: 29.09.2010
(73) Patentinhaber: BSH Hausgeräte GmbH, 81739 München (DE)
(72) Erfinder: Baquedano Oses, Ana Virginia, 31200 Estella (ES); Chaparro Leon, Jose Manuel, 31015 Pamplona (ES); Jerg, Helmut, 89537 Giengen (DE)

(56) Entgegenhaltungen:
- EP-A2- 0 243 632
- DE-A1- 19 756 208
- DE-A1- 19 907 196
- DE-B3-102007 052 073

## Beschreibung

Die vorliegende Erfindung betrifft eine Geschirrspülmaschine, insbesondere eine Haushaltsgeschirrspülmaschine, aufweisend eine Bodenbaugruppe und einen über der Bodenbaugruppe angeordneten Spülbehälter, wobei an der Bodenbaugruppe wenigstens eine Führungseinrichtung zum Halten und zum Führen von mindestens einer Leitung der Geschirrspülmaschine vorgesehen ist und wobei die wenigstens eine Führungseinrichtung integraler Bestandteil der Bodenbaugruppe ist.

Geschirrspülmaschinen, insbesondere Haushaltsgeschirrspülmaschinen, weisen in der Regel eine Bodenbaugruppe, auch als Basisträger bezeichnet, und einen auf der Bodenbaugruppe aufsitzenden Spülbehälter auf. Um den Innenbehälter kann gegebenenfalls ein Außengehäuse vorgesehen sein. Dabei ist die Bodenbaugruppe unterhalb des Spülbehälters angeordnet und stellt den Kontakt zu dem Boden her. Sie kann zum Beispiel als ein in Draufsicht betrachtet rechteckförmiger Rahmen ausgebildet sein. Insbesondere kann sie räumlich betrachtet in etwa die Form eines quaderförmigen Kastens aufweisen. Ferner umfasst die jeweilige Geschirrspülmaschine zu ihrer Bedienung mindestens eine Steuer-/Logikeinheit für ein oder mehrere Bedienungselemente oder Bedienfelder und/oder ein oder mehrere Anzeigeelemente oder Anzeigefelder-, welche in oder an einem einer Bedienperson zugewandten Wandteil der Tür wie zum Beispiel in oder an der Frontwand der Tür, insbesondere in einem oberem Randbereich der Türfrontwand, und/oder in oder an der oberseitigen Schmalseite, insbesondere der oberseitigen Innenleiste oder dem Innenrahmen der Tür vorgesehen sind. Die Bedienelemente und/oder Anzeigeelemente können gegebenenfalls auch an anderer Stelle der Geschirrspülmaschine wie zum Beispiel in dem Bereich der frontseitigen Außengehäusewandung oberhalb der Tür oder in dem Deckenbereich des Außengehäuses vorgesehen sein. Die Steuer-/Logikeinheit kann unter anderem elektronische Komponenten und/oder optische Komponenten sowie insbesondere auch mindestens einen Mikroprozessor umfassen. Sie ist vorzugsweise in dem Inneren der Tür der Geschirrspülmaschine eingebaut und über mindestens eine Leitung mit einer Kontrolleinrichtung, insbesondere Hauptsteuereinrichtung, in dem Inneren der Bodenbaugruppe der Geschirrspülmaschine verbunden.

Gegebenenfalls kann die jeweilige, den ein oder mehreren Bedienelementen und/oder Anzeigeelementen zugeordnete Steuer-/Logikeinheit auch in dem Bereich einer Seitenwandung, Deckenwandung und/oder Rückwandung der Geschirrspülmaschine, insbesondere in einem dortigen Zwischenraum zwischen dem Spülbehälter und dem Außengehäuse vorgesehen sein.

In der Praxis werden beispielsweise mindestens eine Leitung von einer ersten Stelle, wie zum Beispiel einer Austrittsöffnung in der Frontwandung der Bodenbaugruppe, aus deren Innerem die mindestens eine Leitung heraustritt, zu einer davon örtlich entfernten Stelle, wie zum Beispiel einer Zugangsöffnung in den Innenraum der Tür, außen an der Bodenbaugruppe offen verlegt. Dadurch kann die jeweilige Leitung gegebenenfalls unzulässig beansprucht oder gar beschädigt werden.

Ein generelles Problem in dem Übergangsbereich zwischen dem Spülbehälter und der Bodenbaugruppe ist, dass die Leitungen oftmals nicht ausreichend gehalten und geführt sind, so dass diese unzulässig beansprucht oder gar beschädigt werden können. Insbesondere ist der Übergangsbereich zwischen der Tür und der Bodenbaugruppe kritisch, wenn die Leitungen ausgehend von der Steuer-/Logikeinheit in dem Inneren der schwenkbeweglichen Tür aus dieser herausgeführt und in die Bodenbaugruppe hineingeführt werden. Die Leitungen, welche vorzugsweise zu einem Leitungsbündel zusammengefügt sind, können nämlich durch die Klappbewegungen der Tür, das heißt durch das Öffnen und Schließen der Tür, insbesondere knickbeansprucht werden. Zur Sicherstellung einer ausreichenden Haltbarkeit, Lebensdauer und Funktion der Leitungen, ist es deshalb wünschenswert, unzulässige Biegebeanspruchungen der jeweiligen Leitung, welche zu einer Überbeanspruchung oder gar zu einem Bruch der jeweiligen Leitung führen könnten, beim Aufschwenken und beim Zuschwenken der Tür weitgehend zu vermeiden. Dazu ist es bekannt, die Leitungen auf ihrem Verlegeabschnitt an der Bodenbaugruppe entlang der Drehachse der Tür zu verlegen, so dass diese lediglich im Wesentlichen nur drehbeansprucht werden. Dazu sind an der Bodenbaugruppe ein oder mehrere Führungseinrichtungen an der Bodenbaugruppe zusätzlich befestigt, welche die Position beziehungsweise Lage und den Verlauf der Leitungen, insbesondere der zu einem Leitungsbündel zusammengefügten Leitungen, sichern und dadurch ein unerwünschtes Durchbiegen oder Abknicken der Leitungen, insbesondere beim Türöffnen und Türschließen, vermeiden.

Zum Beispiel sind bei der Druckschrift WO 03/029590 A1 als spezielle Vorrichtung zum Führen und zum Halten elektrischer Leitungen in dem Schenkbereich von Türen von Haushaltsgeräten, insbesondere von Geschirrspülmaschinen, ein erster und ein zweiter rohrartig ausgebildeter Abschnitt vorgesehen, welcher jeweils einen abgekröpften, im Wesentlichen zylindrischen Querschnitt aufweisenden Hülsenbereich aufweist. Die beiden mittels separater Befestigungselemente fixierten Hülsenbereiche sind so miteinander verbunden, dass sie gegeneinander drehbar ausgebildet sind. Diese Konstruktion kann unter manchen praktischen Gegebenheiten zu aufwändig und zu umständlich sein. Nachteilig kann neben dem relativ komplizierten Aufbau dieser Vorrichtung die umständliche Einführung der elektrischen Leitungen durch die Hülsenbereiche der Vorrichtung sowie insbesondere die aufwändige Befestigung dieser separaten Vorrichtung an dem Haushaltgerät, insbesondere an der Geschirrspülmaschine, sein. So können die beiden rohrartigen Abschnitte der Vorrichtung das Hindurchführen beziehungsweise Hindurchfädeln der elektrischen Leitungen beispielsweise vor der Befestigung der Vorrichtung an der Geschirrspülmaschine als zusätzliches Bauteil bedingen. Oder es ist zur Einführung der elektrischen Leitungen durch die Hülsenbereiche der Vorrichtung erforderlich, dass die elektrischen Leitungen an einem Ende frei sind, das heißt nicht an den elektronischen Komponenten des Haushaltgeräts angeschlossen sind oder keinen Stecker zur Kontaktierung einer Energieversorgungsquelle aufweisen. Dies impliziert eine aufwändige, nachträgliche Montage eines Steckers an die Leitungen oder eine aufwändige Verbindung der elektrischen Leitungen an die elektronischen Komponenten des Haushaltgeräts. Ferner ist die Montage einer derartigen Vorrichtung zum Halten und zum Führen von elektrischen Leitungen an das Haushaltgerät aufwändig und zeitintensiv. Die Befestigungselemente der Vorrichtung machen üblicherweise entsprechende Gegenkonturen oder Halteteile wie zum Beispiel Hinterlegteile an dem Haushaltsgerät nötig. Dies kann in der Praxis zu kompliziert sein, da die Gegenkonturen häufig schwer zugänglich sind. So können diese zum Beispiel aufgrund ihrer Lage in dem Bereich der Drehachse der Tür üblicherweise von einem Überstandsbereich beziehungsweise Schwenkbereich der Tür des Haushaltsgeräts verdeckt werden, weswegen die Tür erst nach der Befestigung der Vorrichtung montiert werden kann. Mit der Montage dieser Vorrichtung an dem Haushaltsgerät vor der Befestigung der Tür an dem Haushaltsgerät können zudem Fehler während des Montagevorgangs des Haushaltsgeräts einhergehen. Insbesondere können bei der nachträglichen Montage der Tür an dem Haushaltsgerät die Vorrichtung, aber auch die Leitungen, beschädigt werden.

Die Druckschrift EP 0 243 632 A2 offenbart eine Geschirrspülmaschine mit einem in einem Gehäuse angeordneten Spülbehälter und einer bodenseitig in dem Gerät angeordneten Bodenwanne. Die Bodenwanne bildet sowohl eine Montagewanne zur Aufnahme der Geräteaggregate sowie einer Sicherheitseinrichtung gegen Wasserschäden als auch einen Maschinensockel, auf dem der Spülbehälter mit dem Gehäuse angeordnet ist. In der Rückwand der Montagewanne kann eine von außen nach innen trichterförmig verlaufende und nach oben schlitzförmig geöffnete Schlaucheinführung vorgesehen sein. Weiterhin kann die Schlaucheinführung quer zu der Einführungsrichtung verlaufende Halterippen aufweisen.

Die Druckschrift DE 199 07 196 A1 offenbart ein wasserführendes Haushaltsgerät, insbesondere eine Geschirrspülmaschine oder eine Waschmaschine, mit an der Rückseite angeordneten Öffnungen zum Ein- und Austritt von Versorgungs- und Entsorgungsleitung in ein beziehungsweise aus einem Gehäuse mit einem Führungselement. Es ist jeder Versorgungs- und Entsorgungsleitung ein Führungselement zugeordnet, welches direkt an der Öffnung angeordnet ist, welches eine Austrittsrichtung vorbestimmt und welches in die andere Richtung eine Schutzeinrichtung gegen Abknicken der Leitung aufweist. Die Austrittsrichtung kann aus Sicht auf die Rückseite des Gehäuses nach links unten und die andere Richtung nach rechts unten verlaufen. Auch kann das Führungselement zumindest teilweise einstückig mit der Rückseite des Gehäuses des wasserführenden Haushaltgeräts hergestellt sein.

Die Druckschrift DE 10 2007 052 073 B3 offenbart ein Haushaltsgerät, wenigstens aufweisend einen zumindest teilweise in einem Kabelschacht aufgenommenen Kabelbaum und ein mit einem Massenanschluss einer Haushaltsstromversorgung verbundenes Erdungskabel, welches mit einem elektrisch leitfähigen Bauteil des Hausgeräts elektrisch leitend verbunden ist. Der von dem Kabelschacht geführte Kabelbaum enthält das Erdungskabel, das erste, mit dem Erdungskabel elektrisch leitend verbundene Kontaktelement ist an dem Kabelschacht gehalten ist und durch eine Montagebewegung des Kabelschachts gelangt das erste Erdungskabel in elektrischen Kontakt mit einem zweiten Kontaktelement, welches an einem wenigstens abschnittsweise elektrisch leitfähigen Bauteil des Haushaltsgeräts vorgesehen ist. Das Haushaltsgerät kann mit einer nach vorne abklappbaren Fronttür zum Öffnen und Schließen eines Behandlungsbehälters versehen sein, wobei der Kabelschacht an einem der Schwenklagerung der Fronttür dienenden Stützpfeiler befestigt sein kann.

Der Erfindung liegt die Aufgabe zugrunde eine Geschirrspülmaschine, insbesondere eine Haushaltsgeschirrspülmaschine, mit einfacher Konstruktion bereitzustellen, bei der mindestens eine Leitung entlang einem vorgegebenen Wegabschnitt in dem Bereich ihrer Bodenbaugruppe in einwandfreier Weise verlegbar sind.

Diese Aufgabe wird bei einer Geschirrspülmaschine, insbesondere Haushaltsgeschirrspülmaschine, der eingangs genannten Art dadurch gelöst, dass von der Führungseinrichtung mindestens eine elektrische oder optische Leitung, welche von der in dem Innenraum der Bodenbaugruppe angeordneten Steuereinrichtung zu der Führungseinrichtung verlegt ist, in das Innere einer Tür geführt ist, mit welcher die Beschickungsöffnung des Spülbehälters verschließbar ist und die Führungseinrichtung zumindest ein federelastisch ausgebildetes Element zum Festhalten der jeweiligen Leitung aufweist.

Dadurch lässt sich in konstruktiv einfacher Weise eine einwandfreie Verlegung von mindestens einer Leitung in dem Bereich der Bodenbaugruppe weitgehend sicherstellen.

Die wenigstens eine Führungseinrichtung zum Halten und zum Führen von mindestens einer Leitung der Geschirrspülmaschine ist also kein zusätzliches Bauelement, welches an der Bodenbaugruppe der Geschirrspülmaschine nachträglich befestigt wird, sondern bereits Teil der Bodenbaugruppe, das heißt integraler Bestandteil der Bodenbaugruppe. Integral bedeutet dabei insbesondere, dass bereits bei der Herstellung der Bodenbaugruppe die wenigstens eine Führungseinrichtung direkt miterzeugt wird. Insbesondere ist die Führungseinrichtung an die Bodenbaugruppe angeformt und/oder in diese eingeformt.

Ein Vorteil der Geschirrspülmaschine, insbesondere Haushaltsgeschirrspülmaschine, ist insbesondere, dass es nicht mehr erforderlich ist, nachträglich an der Bodenbaugruppe zusätzliche Führungselemente zu montieren, um die Leitungen zu halten und zu führen. Das heißt ein aufwändiges und kompliziertes Anschrauben, Anklemmen oder sonstiges Arretieren beziehungsweise Fixieren zusätzlicher Führungselemente entfällt.

Wenigstens eine Führungseinrichtung bedeutet insbesondere, dass an der Bodenbaugruppe eine einzelne Führungseinrichtung, aber auch mehrere Führungseinrichtungen angeformt sein können.

Insbesondere kann dabei die Führungseinrichtung in und/oder an das Wandungsmaterial der Bodenbaugruppe mit eingeformt und/oder angeformt werden. Die Bodenbaugruppe weist also schon "von Haus auf", das heißt von Anfang an, die Führungseinrichtung als Teilbestandteil ihrer Geometriestruktur auf.

Die Herstellung der Bodenbaugruppe mit der wenigstens einen Führungseinrichtung als gemeinsames Bauteil kann vorzugsweise durch ein Gießverfahren, insbesondere ein Spritzgießverfahren, erfolgen. Wenn für die Bodenbaugruppe ein Kunststoffmaterial gewählt ist, kann diese insbesondere durch ein Kunststoffspritzverfahren hergestellt werden. Alternativ kann die Bodenbaugruppe inklusive der wenigstens einen Führungseinrichtung auch durch ein Tiefziehverfahren oder sonstiges Umformverfahren hergestellt werden.

Die Führungseinrichtung ist einstückig, insbesondere einstoffig, mit der Bodenbaugruppe verbunden, insbesondere an diese angeformt und/oder in diese eingeformt. Die Bodenbaugruppe bildet also zusammen mit der jeweilig an ihr integral angebrachten Führungseinrichtung in vorteilhafter Weise eine einteilige, gemeinsame Basiskomponente der Geschirrspülmaschine.

Die wenigstens eine Führungseinrichtung zum Halten und zum Führen, das heißt zum Lagepositionieren, der mindestens einen Leitung kann vorzugsweise während des Herstellens der Bodenbaugruppe in diese hineingeformt und/oder an diese angeformt werden. Dabei spielt es keine Rolle, wie die Führungseinrichtung ausgebildet ist. Die Führungseinrichtung kann zum Beispiel aus einem oder aus mehreren Elementen gebildet sein. So kann die Führungseinrichtung beispielsweise an mindestens einer Außenwand und/oder Innenwand, insbesondere Frontwandung, der Bodenbaugruppe zwei parallel zueinander verlaufende längliche Vorsprünge umfassen, zwischen welche die mindestens eine Leitung eingefügt werden können. Insbesondere kann sie sich aus einem einzelnen Teilabschnitt oder aus mehreren Teilabschnitten zusammensetzen, welche durchgängig aneinandergrenzen oder durch Lücken voneinander getrennt sind.

Die mindestens eine Führungseinrichtung ist zweckmäßigerweise so an der Bodenbaugruppe angeordnet, dass diese leicht aus einer Wandung und/oder aus der Tür des Spülbehälters heraustretende Leitungen aufnehmen kann und dadurch die mindestens eine Leitung an der Bodenbaugruppe in gewünschter Weise lagepositionieren. Dabei können an verschiedenen Bereichen der Bodenbaugruppe Führungseinrichtungen vorgesehen sein. Sind mehrere Führungseinrichtungen vorgesehen, sind diese zweckmäßigerweise derart zueinander angeordnet, dass ein Knicken der mindestens einen Leitung weitgehend vermieden ist, wenn diese in oder an allen Führungseinrichtungen positioniert werden.

Die Bodenbaugruppe kann verschiedenartige Formen aufweisen. So kann die Bodenbaugruppe beispielsweise eine hohlprofilartige Form, insbesondere Rahmenprofilform, aufweisen. Dabei kann der Querschnitt der Bodenbaugruppe beispielsweise rund, oval, eckig, insbesondere rechteckig, ausgebildet sein. Die hohlprofilartige Form kann Öffnungen oder Unterbrechungen aufweisen. Die Bodenbaugruppe kann zusätzlich ein Bodenelement umfassen, so dass die Bodenbaugruppe eine behälterförmige Form aufweist. Diese kann oben offen oder mit einem Deckenelement versehen sein. Besonders bevorzugt weist die Bodenbaugruppe in Draufsicht betrachtet eine rechteckige Querschnittsform auf, so dass die Bodenbaugruppe eine Frontwandung, zwei Seitenwandungen und eine Rückwandung aufweist.

Bevorzugt ist bei einer Geschirrspülmaschine, welche wenigstens eine Führungseinrichtung zum Halten und zum Führen von mindestens einer Leitung an einer Frontwandung der Bodenbaugruppe, welche unterhalb der Tür des Spülbehälters der Geschirrspülmaschine angeordnet ist, vorgesehen. Das heißt, die wenigstens eine Führungseinrichtung ist integraler Bestandteil der Frontwandung der Bodenbaugruppe. Dies ist insbesondere dann von Vorteil, wenn mindestens eine Leitung aus der Tür des Spülbehälters herausgeführt und in de Bereich deren Schwenkachse zumindest entlang einer lateralen Teillänge der Türbreitenerstreckung an und/oder in der Frontwand der Bodenbaugruppe, insbesondere als Bündel im Wesentlichen geradlinig, entlanggeführt wird. Nach oder vor der Befestigung des Spülbehälters an der Bodenbaugruppe kann die mindestens eine aus der Tür des Spülbehälters herausgeführte Leitung ohne großen konstruktiven Aufwand an der wenigstens einen Führungseinrichtung der Bodenbaugruppe angeordnet werden, so dass diese dort sicher gehalten und geführt sind. Dies gilt insbesondere selbst dann, wenn später die Tür bei der Herstellung der Geschirrspülmaschine montiert wird. Die Führungseinrichtung ist dabei derart an der Bodenbaugruppe angeordnet, dass weitgehend sichergestellt ist, dass unzulässige Biegebeanspruchungen und/oder Knickbeanspruchungen der in ihr geführten mindestens einen Leitungen weitgehend vermieden ist und dass es allenfalls zu unkritischen Torsionsbewegungen der mindestens einen Leitungen kommen kann. Durch die sichere Halterung und Führung der mindestens einen Leitung an der mindestens einen Führungseinrichtung, sind unzulässige Zug- und Druckspannungen auf Leitungsabschnitte der mindestens einen Leitung und damit Leitungsbeschädigungen oder gar ein Bruch der jeweiligen Leitung weitestgehend vermieden. Insbesondere können die an der Bodenbaugruppe in dem Bereich der Drehachse, vorzugsweise parallel zu der Drehachse, der Tür entlanggeführten Leitungen vortordiert werden, so dass für sie eine ausreichende Überlänge zum Ausgleich von Weglängenunterschieden zur Verfügung steht, welche für sie beim Öffnen und Schließen der Tür auftreten können.

Wie bereits ausgeführt, kann die Bodenbaugruppe verschiedene Formen aufweisen. Bevorzugt weist die Bodenbaugruppe räumlich betrachtet eine quaderförmige Geometrieform, das heißt in Draufsicht eine rechteckige Form auf. An der Bodenbaugruppe wird der Spülbehälter von oben aufgesetzt und fixiert, das heißt die Rückwand und die Seitenwände des Spülbehälters werden an der Bodenbaugruppe, welche auch als Basisträger bezeichnet werden kann, aufgesetzt. Wenn der Spülbehälter eine Bodenwandung aufweist, so liegt diese auf der kastenförmigen Bodenbaugruppe auf und deckt dies ab. In diesem Fall kann die Bodenbaugruppe selbst oben offen sein, das heißt kein Deckenelement aufweisen. Wenn der Spülbehälter als U-förmige Haube ausgebildet ist, so kann seine Bodenwandung durch eine Deckwandung der Bodenbaugruppe gebildet sein. Alternativ kann es gegebenenfalls auch zweckmäßig sein, wenn der Spülbehälter einen Verbindungsrahmen mit einem Einlegeteil als Boden aufweist. Oberhalb der Spülbehälterbodenwandung sind die Spülbehälterseitenwandungen, die Spülbehälterrückwandung und die Spülbehälterdeckwandung angeordnet. An der Frontseite des Spülbehälters sitzt schwenkbeweglich die Tür des Spülbehälters. Mit ihr lässt sich dessen von vorne zugängliche Beschickungsöffnung verschließen.

Dabei ist die Drehachse der Tür vorzugsweise in dem Bereich der Spülbehälterbodenwandung in dem Übergangsbereich zu der unten sitzenden Bodenbaugruppe angeordnet.

Die Frontwandung der Bodenbaugruppe wird insbesondere durch den Bereich der Bodenbaugruppe definiert, welcher nach der Montage des Spülbehälters an der Bodenbaugruppe direkt unterhalb der Tür des Spülbehälters angeordnet ist.

Die wenigstens eine Führungseinrichtung kann bevorzugt an der dem Spülbehälter zugewandten Seite, insbesondere in dem Randbereich der Oberkante der Bodenbaugruppe, insbesondere an der dem Spülbehälter zugewandten Seite der Frontwandung der Bodenbaugruppe, angeordnet sein. Die Führungseinrichtung kann gegebenenfalls an der Innenseite der Frontwandung vorgesehen sein. Bevorzugt ist die wenigstens eine Führungseinrichtung jedoch an der Außenseite der Frontwandung der Bodenbaugruppe vorgesehen. Hierdurch ist die Führungseinrichtung leichter von außen zugänglich und die Leitungen können leichter an der Führungseinrichtung positioniert werden.

Besonders bevorzugt ist eine Geschirrspülmaschine, bei der die wenigstens eine Führungseinrichtung in dem Schwenkbereich der Tür des Spülbehälters angeordnet ist. In dem Schwenkbereich der Tür heißt insbesondere, dass die wenigstens eine Führungseinrichtung unmittelbar in der Nähe der Drehachse der Tür an der Bodenbaugruppe, insbesondere an der Frontwandung der Bodenbaugruppe, vorgesehen ist. Hierdurch ist die wenigstens eine Führungseinrichtung zwischen dem Austritt der mindestens einen Leitung aus der Tür des Spülbehälters und dem Eintritt in die Bodenbaugruppe angeordnet. Durch die Anordnung der wenigstens einen Führungseinrichtung in dem Schwenkbereich der Tür des Spülbehälters kann vermieden werden, dass unzulässige Biege- oder Knickbeanspruchungen auf die mindestens eine Leitung wirken, wenn die Tür des Spülbehälters geöffnet oder geschlossen wird.

Die wenigstens eine Führungseinrichtung kann verschiedenartig ausgebildet sein. So kann die Führungseinrichtung als ein Rohr, insbesondere ein zylinderförmiges Rohr, ausgebildet sein, durch das die mindestens eine Leitung hindurchgeführt werden. Ferner kann die Führungseinrichtung durch eine Vielzahl von in mindestens zwei Reihen versetzt zueinander angeordneten Vorsprüngen ausgebildet sein, zwischen die die mindestens eine Leitung, welche vorzugsweise zu einem Leitungsbündel zusammengefügt sind, eingeklemmt werden.

Nach einer besonders zweckmäßigen Weiterbildung der Erfindung kann insbesondere die wenigstens eine Führungseinrichtung als eine längliche Einbuchtung, insbesondere längliche Nut, Rille, Vertiefung oder dergleichen, oder als eine aus der Bodenbaugruppe herausragende längliche Ausbuchtung, insbesondere als ein länglicher offener Kanal ausgebildet sein. Dabei weisen die längliche Einbuchtung, insbesondere Nut, sowie die längliche Ausbuchtung, insbesondere der längliche offene Kanal, vorzugsweise einen geraden Verlauf auf. Die Nut oder der Kanal können verschiedenartige Querschnitte aufweisen. Insbesondere kann es vorteilhaftsein, wenn der offene Bereich der Nut oder des Kanals schmaler ist, als der Durchmesser der Nut oder des Kanals. Die Nut oder der Kanal können im Querschnitt betrachtet eckig, oval oder rund ausgebildet sein. Bei einer eckigen Ausgestaltung des Querschnitts der Nut oder des Kanals weisen diese bevorzugt einen Boden und zwei an den Seiten des Bodens zueinander geneigt angeordnete Schenkelseiten auf. Bevorzugt verlaufen die freien Enden der Schenkelseiten aufeinander zu, so dass der offene Bereich der Nut oder des Kanals kleiner als die Breite des Bodens der Nut oder des Kanals ausgebildet ist.

Insbesondere kann eine Nut in einem ebenen Bereich der Bodenbaugruppe, insbesondere in der Frontwandung der Bodenbaugruppe, vorzugsweise in dem Bereich der vorderen Oberkante der Bodenbaugruppe, vorgesehen sein. Demgegenüber kann ein herausragender, länglicher offener Kanal zumindest teilweise aus einem ebenen Bereich der Bodenbaugruppe, insbesondere der Frontwandung der Bodenbaugruppe, bevorzugt in dem Bereich der Oberkante der Bodenbaugruppe, hervorspringen. Die Oberkante der Bodenbaugruppe ist dabei die Kante, welche dem oberhalb der Bodenbaugruppe sitzenden Spülbehälter zugewandt ist.

Die wenigstens eine Führungseinrichtung ist bevorzugt derart an der Bodenbaugruppe angeordnet, dass diese im Wesentlichen parallel oder koaxial zu der Drehachse der Tür des Spülbehälters verläuft. Das heißt, bevorzugt verläuft die Längsachse der als längliche Nut oder als länglicher Kanal ausgebildete Führungseinrichtung koaxial oder achsparallel zu der Drehachse der Tür des Spülbehälters der Geschirrspülmaschine. Dies stellt weitgehend sicher, dass unzulässige Biege- beziehungsweise Wechselbiegebeanspruchungen auf die mindestens eine Leitung weitestgehend vermieden sind, wenn die Tür des Spülbehälters verschwenkt wird. Die mindestens eine Leitung wird bei einer Verschwenkung der Tür in dem Übergangsbereich zwischen der Tür und der Führungseinrichtung sowie in dem Bereich der Führungseinrichtung, die zweckmäßigerweise in dem oberen Bereich der Frontwandung der Bodenbaugruppe angeordnet ist, allenfalls lediglich leicht verdreht.

Zusätzlich zu der länglichen Einbuchtung, insbesondere Nut, oder Ausbuchtung, insbesondere zu dem offenen Kanal, weist die wenigstens eine Führungseinrichtung der Bodenbaugruppe der Geschirrspülmaschine zumindest ein federelastisch ausgebildetes Element auf. Wie bereits zuvor ausgeführt, kann die Führungseinrichtung aus einer Vielzahl aus der Bodenbaugruppe hervorstehenden Vorsprüngen, insbesondere federelastischen Vorsprüngen, gebildet sein, welche die Leitungen aufnehmen können.

Die wenigstens eine Führungseinrichtung weit zusätzlich zu der Nut oder dem offenen Kanal zumindest ein federelastisch ausgebildetes Element auf. Das zumindest eine federelastisch ausgebildete Element ist bevorzugt in dem Bereich der Öffnung der Nut oder des länglichen offenen Kanals angeordnet. Insbesondere ist das federelastisch ausgebildete Element derart an der länglichen Nut oder dem länglichen Kanal angeordnet, dass dieses den offenen Bereich der Nut oder den offenen Bereich des Kanals teilweise abdeckt. Zur Einfügung der Leitungen, welche bevorzugt zu einem Bündel zusammengefügt sind, wird das zumindest eine federelastisch ausgebildete Element verschwenkt. Nach dem Einfügen der mindestens einen Leitung in die längliche Nut oder den länglichen Kanal schnappt das federelastisch ausgebildete Element in seine Ausgangslage zurück, so dass es den offenen Bereich der Nut oder des Kanals wieder partiell abdecken und dadurch die mindestens eine Leitung sicher in der Nut beziehungsweise dem Kanal halten kann.

Vorteilhafterweise können mehrere federelastisch ausgebildete Elemente den offenen Bereich der Nut oder den offenen Bereich des Kanals abdecken. Dies stellt einen besonders sicheren Halt beziehungsweise eine besonders sichere Führung der mindestens einen Leitung in der Nut oder in dem Kanal weitgehend sicher. Der sichere Halt und die längliche Führung in einer derartig ausgebildeten Führungseinrichtung sorgen dafür, dass unzulässige Biegebeanspruchungen der Leitungen weitgehend vermieden sind und allenfalls unschädliche Torsionsbeanspruchungen auftreten können.

In einer besonders bevorzugten Ausführungsvariante der Geschirrspülmaschine ist zumindest jeweils ein federelastisch ausgebildetes Element an beiden seitlichen Enden der Nut oder des länglichen offenen Kanals vorgesehen. Hierdurch liegen die mindestens eine Leitung über die gesamte Länge der Nut oder des Kanals sicher in diesen ein.

Das zumindest eine federelastisch ausgebildete Element kann verschiedenartig ausgeformt sein. So kann der Querschnitt des federelastischen Elements beispielsweise eckig, oval oder kreisrund ausgebildet sein. Zweckmäßigerweise kann das zumindest eine federelastisch ausgebildete Element im Wesentlichen sich geradlinig erstreckend ausgebildet sein und/oder einen gebogenen Bereich aufweisen, welcher zu der Längsachse der Nut oder des länglichen Kanals gerichtet ist. Weist das federelastisch ausgebildete Element einen geraden Verlauf auf, ist dieses vorzugsweise zu der Längsachse der Nut oder des länglichen Kanals geneigt an der Bodenbaugruppe, insbesondere der Frontwandung der Bodenbaugruppe, angeordnet. In einer anderen bevorzugten Ausführungsvariante kann ein der Bodenbaugruppe zugewandter Bereich des federelastisch ausgebildeten Elements einen geraden Verlauf aufweisen und ein der Bodenbaugruppe abgewandter Bereich des federelastisch ausgebildeten Elements, das heißt das freie Ende des federelastisch ausgebildeten Elements, einen zu der Längsachse der Nut oder des länglichen Kanals hin gebogenen Verlauf aufweisen. Es ist ebenfalls möglich, dass das federelastisch ausgebildete Element über seine gesamte Länge einen gebogenen Verlauf aufweist, wobei das freie Ende des federelastisch ausgebildeten Elements zu der Längsachse der Nut oder des Kanals gerichtet ist. Ein zu der Längsachse der Nut oder des Kanals geneigtes beziehungsweise gebogenes federelastisch ausgebildetes Element bewirkt, dass die in die Nut oder dem Kanal einliegenden Leitungen sicher gehalten und geführt sind.

Zusätzlich kann an dem freien Ende des zumindest einen federelastisch ausgebildeten Elements ein zu der Längsachse der Nut oder des länglichen Kanals hervorstehender hakenförmiger Vorsprung vorgesehen sein. Dieser hervorstehende hakenförmige Vorsprung wirkt wie ein Widerhaken und gewährleistet den besonders sicheren Halt beziehungsweise die besonders sichere Führung der Leitungen in der länglichen Nut oder dem aus der Frontwandung herausragenden, länglichen offenen Kanal der Führungseinrichtung.

Dadurch, dass die Führungseinrichtung, insbesondere die längliche Einbuchtung, vorzugsweise Nut, oder die Ausbuchtung, vorzugsweise der längliche offene Kanal, und/oder das zumindest eine federelastisch ausgebildete Element, ein integraler Bestandteil der Bodenbaugruppe sind, können diese leicht jede Form einnehmen. Die Herstellung der Bodenbaugruppe kann beispielsweise durch ein Gießverfahren, insbesondere ein Spritzgießverfahren, erfolgen. Die Kavität des Spritzgießwerkzeugs bestimmt dabei die Form und die Oberflächenstruktur der Bodenbaugruppe. Dabei kann die Oberfläche der Bodenbaugruppe nahezu frei gewählt werden. Einfache Formen der Bodenbaugruppe können alternativ durch ein Tiefziehverfahren hergestellt werden. Für die Herstellung der Bodenbaugruppe sowie der an ihr angeformten und/oder eingeformten Führungseinrichtung kann vorzugsweise ein Kunststoffmaterial gewählt sein.

Zweckmäßig kann insbesondere eine Geschirrspülmaschine sein, bei der ein Ende der wenigstens einen Führungseinrichtung, insbesondere der länglichen Nut oder des länglichen offenen Kanals, bis zu einer an die Frontwandung angrenzenden Seitenwandung der Bodenbaugruppe verläuft. In der Regel sind elektronische oder optische Komponenten wie zum Beispiel Bedien- oder optische Anzeigeelemente einer Geschirrspülmaschine, insbesondere einer Haushaltsgeschirrspülmaschine, in dem oberen Bereich der Tür des Spülbehälters angeordnet. Diesen kann insbesondere eine Steuer-/Logikeinheit zugeordnet sein. Die Leitungen, welche die elektronischen Komponenten und/oder die Anzeigeelemente mit elektrischer Energie oder mit Licht versorgen, treten dadurch häufig in dem Schwenkbereich der Tür in dem Bereich deren Unterkante, insbesondere etwa mittig, aus dieser heraus. Eine Führungseinrichtung, welche die Leitungen von einer Austrittsöffnung aus der Tür bis zu einer Durchbruchsöffnung in der Frontwandung, vorzugsweise in dem Bereich einer an diese angrenzenden Seitenwandung, der Bodenbaugruppe führt, stellt eine zuverlässige Führung und Halterung der ein oder mehreren Leitungen entlang der Bodenbaugruppe weitgehend sicher. Insbesondere ist wenigstens eine Führungseinrichtung derart an der Bodenbaugruppe angeordnet, dass die aus einer Austrittsöffnung der Tür herausgeführte mindestens eine Leitung mittels der wenigstens einen Führungseinrichtung in lateraler Quer- , insbesondere Breitenrichtung auf einer Teilbreite der Tür entlanggeführt und in eine Durchbruchsöffnung der Frontwandung der Bodenbaugruppe in diese hineingeführt wird. Das der Seitenwand zugewandte Ende der Führungseinrichtung endet vorzugsweise dort, wo die Durchbruchsöffnung in der Frontwandung der Bodenbaugruppe angeordnet ist, so dass die mindestens eine Leitung durch diese Durchbruchsöffnung dem Inneren der Bodenbaugruppe der Geschirrspülmaschine zugeführt werden kann. Entlang dem Wegverlauf zwischen der Austrittsöffnung der Tür und der davon ortsverschiedenen Eintrittsöffnung in der Frontwandung der Bodenbaugruppe ist die mindestens eine Leitung durch die an der Bodenbaugruppe mitangeformten und/oder miteingeformten Führungseinrichtung in zuverlässiger Weise lagesicherbar und führbar. Es sind somit unzulässig große, ungeführte Leitungslängen weitgehend vermieden.

Zweckmäßigerweise können die Enden und die seitlichen Kanten der Führungseinrichtung, insbesondere der länglichen Nut oder des länglichen offenen Kanals, abgerundet ausgebildet sein. Hierdurch werden die Leitungen nicht über scharfe Kanten geführt, was sonst zu einer Zerstörung der Leitungen führen könnte.

Die mehreren Leitungen sind bevorzugt zu einem Leitungsbündel zusammengefügt. Dies kann beispielsweise durch Kabelbinder und/oder Isolierband erfolgen. Besonders bevorzugt sind die Leitungen zueinander verdrillt angeordnet. Durch Verdrillung beziehungsweise Vertwisten der Leitungen miteinander kann den Leitungen eine ausreichende Überlänge zur Verfügung gestellt werden, so dass unzulässige Zugbeanspruchungen der Leitungen beim Öffnen und/oder Schließen der Tür weitestgehend vermieden sind.

Die Bodenbaugruppe der Geschirrspülmaschine ist vorzugsweise aus Kunststoff ausgebildet, mit dem sich komplizierte Formen der Bodenbaugruppe einfach herstellen lassen. Alternativ kann für die Bodenbaugruppe selbstverständlich auch Metall gewählt sein.

Ferner kann es zum besseren Schutz der Führungseinrichtung zweckmäßig sein, diese in einem gegenüber der frontseitigen Tür nach hinten versetzten Bereich der Bodenbaugruppe, insbesondere der Frontwandung der Bodenbaugruppe, vorzusehen. Sie ist dabei vorzugsweise in dem Bereich der Oberkante der Frontwandung in diese integriert, insbesondere eingeformt.

Die Bodenbaugruppe kann beziehungsweise Bereiche der Bodenbaugruppe können vorzugsweise außenseitig weitgehend eben oder planflächig ausgebildet sein. Alternativ kann die Bodenbaugruppe beziehungsweise können Bereiche der Bodenbaugruppe, insbesondere der der Tür des Spülbehälters zugewandte Bereich der Bodenbaugruppe, gestuft ausgebildet sein.

Die Erfindung und ihre Weiterbildungen sowie deren Vorteile werden nachfolgend anhand von Zeichnungen näher erläutert.

Es zeigen jeweils schematisch:
- Fig. 1: eine perspektivische Ansicht eines vorteilhaften Ausführungsbeispiels einer Geschirrspülmaschine mit einem Spülbehälter und einer unter diesem sitzenden Bodenbaugruppe, an der nach dem erfindungsgemäßen Konstruktionsprinzip eine Führungseinrichtung für eine oder mehrere Leitungen integriert ist;
- Fig. 2: einen Seitenquerschnitt durch einen Teil der Bodenbaugruppe von Fig. 1;
- Fig. 3: von vorne betrachtet eine perspektivische Ansicht der der Frontwandung der Bodenbaugruppe von Fig. 1 mit eingeformter und/oder angeformter Führungseinrichtung für Leitungen,
- Fig. 4: einen Seitenquerschnitt durch einen Bereich der Frontwandung der Bodenbaugruppe der Fig. 1 mit einer abgewandelten Führungseinrichtung, welche eine runde Nut aufweist;
- Fig. 5: einen Seitenquerschnitt durch einen Bereich der Frontwandung der Bodenbaugruppe der Fig. 1 mit einer abgewandelten Führungseinrichtung, welche einen runden offenen Kanal aufweist;
- Fig. 6: einen Seitenquerschnitt durch einen Bereich der Frontwandung der Bodenbaugruppe der Fig. 1 mit einer abgewandelten Führungseinrichtung, welche eine runde Nut und ein federelastisch ausgebildetes Element aufweist;
- Fig. 7: einen Seitenquerschnitt durch einen Bereich der Frontwandung der Bodenbaugruppe der Fig. 1 mit einer abgewandelten Führungseinrichtung, welche einen runden offenen Kanal und ein federelastisch ausgebildetes Element mit einem hakenförmigen Vorsprung aufweist;
- Fig. 8: einen Seitenquerschnitt durch einen Bereich der Frontwandung der Bodenbaugruppe der Fig. 1 mit einer abgewandelten Führungseinrichtung, welche eine eckig ausgebildete Nut aufweist;
- Fig. 9: einen Seitenquerschnitt durch einen Bereich der Frontwandung der Bodenbaugruppe der Fig. 1 mit einer abgewandelten Führungseinrichtung, welche einen eckig ausgebildeten offenen Kanal aufweist;
- Fig. 10: einen Seitenquerschnitt durch einen Bereich der Frontwandung der Bodenbaugruppe der Fig. 1 mit einer abgewandelten Führungseinrichtung, welche eine eckig ausgebildete Nut und ein federelastisch ausgebildetes Halteelement aufweist;
- Fig. 11: einen Seitenquerschnitt durch einen Bereich der Frontwandung der Bodenbaugruppe der Fig. 1 mit einer abgewandelten Führungseinrichtung, welche einen eckig ausgebildeten offenen Kanal und ein federelastisch ausgebildetes Element mit einem hakenförmigen Vorsprung aufweist; und
- Fig. 12: eine perspektivische Ansicht auf eine Bodenbaugruppe mit einer weiteren vorteilhaften Ausführungsvariante einer Führungseinrichtung, welche eine längliche Nut als Führungseinrichtung aufweist.

Elemente mit gleicher Funktion und Wirkungsweise sind in den Fig. 1 bis 12 jeweils mit den denselben Bezugszeichen versehen.

Die Fig. 1 zeigt schematisch eine perspektivische Ansicht eines vorteilhaften Ausführungsbeispiels einer Haushaltsgeschirrspülmaschine 1, welche nach dem erfindungsgemäßen Konstruktionsprinzip ausgebildet ist. Die Haushaltsgeschirrspülmaschine 1 weist einen Spülbehälter 20 und eine Bodenbaugruppe 10 auf. Der Spülbehälter 20 ist in Höhenrichtung beziehungsweise in z-Richtung von oben auf die Bodenbaugruppe 10 aufgesetzt, das heißt die Bodenbaugruppe 10 ist unterhalb des Spülbehälters angeordnet. Der Spülbehälter 20 ist als U-förmige Haube ausgebildet. Er weist eine Spülbehälterrückwandung 23 zwei die Spülbehälterrückwandung 23 verbindende Spülbehälterseitenwandungen 22 sowie eine Spülbehälterdeckwandung 24 auf. Seine Spülbehälterbodenwandung 25 ist hier im Ausführungsbeispiel durch das Deckenelement der Bodenbaugruppe 10 gebildet. Während der Spülbehälter aus Metall, insbesondere aus Edelstahl, hergestellt ist, ist für die Bodenbaugruppe inklusive Spülbehälterbodenwandung 25 Kunststoff gewählt. Die Bodenbaugruppe 10 stellt den Kontakt zu einem Untergrund, insbesondere einem Aufstellboden, her. Die frontseitige Beschickungsöffnung 21 des Spülbehälters 20 ist durch eine Tür 30 verschließbar. Dabei ist die Tür 30 schwenkbeweglich an der Bodenbaugruppe 10 und/oder dem Spülbehälter 20 gelagert. Die Drehachse 33 der Tür 30 ist der Bodenbaugruppe 10 zugewandt und verläuft in unmittelbarer Nähe zu der Bodenbaugruppe 10 im Wesentlichen geradlinig in Breitenrichtung beziehungsweise x-Richtung. An dem oberen, freien Ende der Tür 30 weist diese in dem Bereich ihrer oberseitigen Rahmenkante , das heißt oberen Schmalseite, ein oder mehrere Bedienelemente 34 zur Betätigung der Haushaltsgeschirrspülmaschine 1 und/oder zugehörige Anzeigeelemente auf. Diese können zusätzlich oder alternativ auch in einem frontseitigen Bereich, insbesondere oberen frontseitigen Randbereich der Tür, vorgesehen sein. Die Tür 30 umfasst eine Innentür 26 und eine Außentür 27 auf. In dem Inneren der Tür 30, das heißt in dem Zwischenraum zwischen der Innentür 26 und der Außentür 27, ist eine der zeichnerischen Übersichtlichkeit halber nicht dargestellte Steuer-/Logikeinheit für die Bedienelemente und/oder Anzeigeelemente angeordnet. Sie kann vorzugsweise in einem eigenen Gehäuse untergebracht sein und ein oder mehrere Steuerplatinen umfassen. Sie ist in der Regel nahe an den Bedienelementen 34 und/oder Anzeigeelementen in der Tür 30 vorgesehen. In dem Inneren der Tür 30, das heißt ebenfalls zwischen deren Innentür 26 und deren Außentür 27, verläuft mindestens eine Leitung 31, insbesondere elektrische und/oder optische Leitungen, zu den elektronischen und/oder optischen Komponenten der Steuer-/Logikeinheit und/oder zu den Bedien- und/oder Anzeigeelementen. In dem unteren Schwenkbereich 32 der Tür 30, das heißt in dem Bereich deren Unterkante tritt oberhalb der Bodenbaugruppe 10 mindestens eine Leitung 31 aus dem Inneren der Tür 30 durch eine Austrittsöffnung heraus, welche in der Fig. 3 lediglich strichpunktiert angedeutet und mit 46 bezeichnet ist. In dieser Ausführungsvariante der Haushaltsgeschirrspülmaschine 1 ist die Tür 30 direkt oberhalb der Frontwandung 11 der Bodenbaugruppe 10 angeordnet. Die mindestens eine aus einer Austrittsöffnung der Tür 30 herausgeführte Leitung 31 wird entlang einer Teillänge der Breitenerstreckung der Frontwandung 11 der Bodenbaugruppe 10 in x-Richtung mit Hilfe einer an dieser oder in dieser integrierten Führungseinrichtung 12 positioniert, so dass sie sicher an der Bodenbaugruppe 10 gehalten und geführt sind.

Die Fig. 2 zeigt einen schematischen Seitenquerschnitt durch einen Teil der Bodenbaugruppe 10 der Haushaltsgeschirrspülmaschine 1 von Fig. 1. An der Frontwandung 11 beziehungsweise Stirnwandung der Bodenbaugruppe 10 ist die Führungseinrichtung 12 integriert, insbesondere ein- und/oder angeformt. Diese Führungseinrichtung 12 weist einen aus der Frontwandung 11 herausragenden, länglichen offenen Kanal 14 auf. Der Kanal 14 wird durch die abgestufte Form der Frontwandung 11 der Bodenbaugruppe 10 sowie durch den länglichen hakenförmigen Vorsprung 41 gebildet. Dabei ist der Kanal 14, das heißt sämtliche den Kanal 14 bildenden Bauteile, wie die Frontwandung 11 und der längliche hakenförmige Vorsprung 41, integraler Bestandteil der Bodenbaugruppe 10. Der Kanal 14 weist an einer Seite eine längliche Zugangsöffnung 16b auf, durch welche die Leitungen 31 in den länglichen, offenen Kanal 14 eingeführt werden können. Durch die spezielle Form des länglichen, offenen Kanals 14 sind die Leitungen 31 sicher gehalten und entlang einer Teillänge der lateralen Breitenerstreckung der Frontwandung 11 der Bodenbaugruppe 10 entlang einer sich im Wesentlichen geradlinig erstreckenden Verlegestrecke sicher geführt. Zusätzlich ist in dieser Ausführungsform der Haushaltsgeschirrspülmaschine 1 an dem länglichen offenen Kanal 14 ein federelastisch ausgebildetes Element 15 vorgesehen, dass einen Teil der Zugangsöffnung 16b des länglichen offenen Kanals 14 abdeckt. Das federelastisch ausgebildete Element 15 ist zu dem Inneren des Kanals 14 gerichtet. Beim Einführen mehrerer Leitungen 31, insbesondere der zu einem Leitungsbündel zusammengefassten Leitungen 31, wird das freie Ende 15a des federelastisch ausgebildeten Elements 15 in Richtung Innenwand des Kanals 14 gebogen, so dass die Leitungen 31 leicht in den Kanal 14 über dessen Zugangsöffnung eingeführt werden können. Nach dem Einführen der Leitungen 31 schnappt das federelastisch ausgebildete Element 15 in seine Ausgangsposition zurück, so dass es, wie in der Fig. 2 dargestellt, einen Großteil der Öffnung 16b des länglichen offenen Kanals 14 wieder abdeckt. Hierdurch sind die Leitungen 31 sicher innerhalb des Kanals 14 gehalten und geführt.

Die Längsachse 17 des länglichen offenen Kanals 14 und die Drehachse 33 der Tür verlaufen senkrecht zur y-Achse und z-Achse des dargestellten Koordinatensystems in Breitenrichtung x. Dabei können diese achsparallel oder koaxial zueinander verlaufen. Dementsprechend verlaufen auch die Leitungen 31 entlang der Längsachse 17 des länglichen offenen Kanals 14, wodurch diese bei einer Schwenkbewegung der nicht dargestellten Tür 30 des Spülbehälters 20 um die Drehachse 33 keiner beziehungsweise kaum einer unzulässigen Biegebeanspruchung ausgesetzt sind. Durch die spezielle Anordnung des länglichen offenen Kanals 14 an der Frontwandung 11 der Bodenbaugruppe 10 und der damit verbundenen Anordnung zu der Drehachse 33 der Tür 30 des Spülbehälters 20 werden die Leitungen 31 innerhalb der Führungseinrichtung 12 allenfalls einer Torsionsbeanspruchung ausgesetzt. Zweckmäßigerweise sind die Leitungen 31 dieser etwaig ausgeübten Torsionsbeanspruchung beim Auf- und Zuschwenken der Tür 30 entgegengesetzt vortordiert, so dass eine ausreichende Überlänge zum Längenausgleich beim Auf- und Zuschwenken der Tür 30 zur Verfügung steht. Unzulässige Biege- oder Knickbeanspruchungen der Leitungen 31 sind somit weitestgehend vermieden. Sämtliche in der Fig. 2 dargestellten Elemente der Bodenbaugruppe, außer der Drehachse 33 und den Leitungen 31, sind einstückig miteinander hergestellt, und damit integraler Bestandteil der Bodenbaugruppe 10. Bezugszeichen 40 stellt ein zusätzliches Schutzelement dar, dass in z-Richtung oberhalb des länglichen offenen Kanals 14 dessen Zugangsöffnung abdeckt.

Das erfindungsgemäße Konstruktionsprinzip wird nochmals in der Fig. 3 schematisch veranschaulicht. Fig. 3 zeigt eine perspektivische Ansicht auf eine bevorzugte Ausführungsvariante der Führungseinrichtung 12 der Frontwandung 11 der Bodenbaugruppe 10 der Haushaltsgeschirrspülmaschine 1. Die Führungseinrichtung 12 wird durch einen aus der Frontwandung 11 der Bodenbaugruppe 10 in dem Randbereich deren Oberkante herausragenden, länglichen offenen Kanal 14 gebildet. Der längliche, offene Kanal 14 wird auf der einen Seite durch einen länglichen, hakenförmigen, oberen Vorsprung 41 und auf der anderen Seite durch einen weiteren, länglichen, unteren Vorsprung 43 gebildet. Die Zugangsöffnung 16b des länglichen offenen Kanals 14 wird durch zwei an dem länglichen Vorsprung 43 einstückig angeformte, federelastisch ausgebildete Elemente 15 teilweise abgedeckt, welche eine vorgegebene Distanzlücke voneinander aufweisen. Der Kanal 14 erstreckt sich auf einer Teillänge der Breite der Frontwandung im Wesentlichen geradlinig in x-Richtung. Insbesondere verläuft er von der Austrittsöffnung 46 in der Tür 30 bis zu einer Durchbruchsöffnung beziehungsweise Eintrittsöffnung 44 in der Frontwandung 11, durch die die mindestens eine Leitung 31 in das Innere der Bodenbaugruppe 10 hineingeführt sind. Diese Durchbruchsöffnung 44 ist in der Fig. 3 durch einen strichpunktierten Kreis lediglich schematisch angedeutet. Die Leitungen 31 werden aus dem Innenraum der Tür 30 von der Steuer-/Logikeinheit und/oder den Bedien- und/oder Anzeigeelementen kommend an dem ersten Ende 14a des Kanals 14 in diesen eingeführt und an dem zweiten, gegenüberliegenden Ende 14b des länglichen Kanals 14 wieder aus diesem bei der Durchbruchsöffnung 44 herausgeführt. Der Kanal 14 wird in z-Richtung oberhalb des Kanals 14 durch das den Kanal 14 von oben abdeckende Schutzelement 40 geschützt. In der vorliegenden Ausführungsvariante der Haushaltsgeschirrspülmaschine 1 verläuft die Längsachse 17 des länglichen offenen Kanals 14 im Wesentlichen koaxial zu der Drehachse 33 der in der Figur 3 nicht dargestellten Tür 30 des dort ebenfalls nicht dargestellten Spülbehälters 20. Es ist aber auch möglich, dass die eine oder die mehreren Führungseinrichtungen achsparallel oder leicht geneigt, in der Regel in einem Winkel zwischen 0 und 15°, zu der Drehachse 33 der Tür 30 verlaufen. Hierdurch werden die von der Tür 30 herausgeführten Leitungen in dem Übergangbereich zwischen der Tür und der Bodenbaugruppe 10, insbesondere in dem Bereich der Führungseinrichtung 12 keiner beziehungsweise kaum einer Biegebeanspruchung aufgrund einer Schwenkbewegung der Tür 30 ausgesetzt. Die Leitungen 31 sind vorzugsweise miteinander verdrillt und können zusätzliche durch Sicherungselemente 42, wie zum Beispiel Isolierbänder oder Kabelbinder, aneinander gehalten werden.

Dadurch, dass die Führungseinrichtung 12, welche durch den länglichen, offenen Kanal 14 mit dem länglichen hakenförmigen Vorsprung 41, dem weiteren länglichen Vorsprung 43 sowie dem federelastisch ausgebildeten Element 15 gebildet ist, integraler Bestandteil der Bodenbaugruppe 10, hier der Frontwandung 11 der Bodenbaugruppe 10, ist, ist keine zusätzliche Führungseinrichtung zum Halten und zum Führen der Leitungen 31 erforderlich, welche nachträglich eigens in einem Montageschritt an der Bodenbaugruppe 10 befestigt werden müsste. Die Leitungen 31 können sehr einfach und schnell in die Führungseinrichtung 12 eingeführt werden, da diese bereits ein integraler Bestandteil der Bodenbaugruppe 10 und damit von Anfang an vorhanden ist. Die Führungseinrichtung 12 wird zweckmäßigerweise beim Herstellen der Bodenbaugruppe 10, insbesondere zum Beispiel durch ein Spritzgießverfahren oder ein Tiefziehverfahren, direkt miterzeugt, so dass es nicht erforderlich ist, zusätzliche Führungseinrichtungen nachträglich an der Bodenbaugruppe 10 montieren zu müssen. Dies spart Zeit und Kosten, da keine zusätzlichen Führungseinrichtungen benötigt werden. Ferner können die Leitungen 31 direkt an der Führungseinrichtung 12 positioniert werden, ohne dass diese noch an der Bodenbaugruppe 10 montiert werden muss. Der Aufwand zur Montage von externen Führungseinrichtungen entfällt also gänzlich.

In den Fig. 4 bis 11 sind Querschnitte durch einen Bereich von Frontwandungen 11 der Haushaltsgeschirrspülmaschine 1 dargestellt, welche unterschiedlich geformte Kanäle und/oder Nuten als Führungsvorrichtung aufweisen.

In den Fig. 4, 6, 8 und 10 umfasst die jeweilige Führungseinrichtung 12 eine längliche Nut 13. In den Fig. 5, 7, 9 und 11 umfasst die jeweilige Führungseinrichtung 12 einen aus der Frontwandung 11 herausragenden, länglichen offenen Kanal 14. Die Querschnitte der Nuten 13 und der Kanäle 14 können teilkreisförmig ausgebildet sein, wie in den Fig. 4 bis 7 dargestellt, oder eckig, wie in den Fig. 8 bis 11 dargestellt. Die Querschnitte der Nuten 13 und der Kanäle 14 können aber auch eine beliebige andere Form aufweisen. Sowohl die länglichen Nuten 13, als auch die länglichen Kanäle 14 weisen über ihren gesamten Längsverlauf jeweils eine Zugangsöffnung 16a, 16b auf, durch welche die Leitungen 31 in die Nuten 13 beziehungsweise die Kanäle 14 eingeführt werden können.

In den Fig. 6, 7, 10 und 11 sind zusätzlich zu den länglichen Nuten 13 beziehungsweise den länglichen Kanälen 14 federelastisch ausgebildete Elemente 15 vorgesehen, welche einen Teil der länglichen Öffnungen 16a, 16b abdecken. Die federelastisch ausgebildeten Elemente 15 halten die in die Nuten 13 beziehungsweise Kanälen 14 eingeführten Leitungen 31 sicher in diesen fest. Zum Einführen der Leitungen 31 können die Elemente 15 aufgrund ihrer federelastischen Ausgestaltung nach innen in Richtung der jeweiligen Längsachse 17 der Nuten 13 beziehungsweise der Kanäle 14 oder nach außen von dieser weg gebogen werden, wodurch die Zugangsöffnung der jeweiligen Nut beziehungsweise Kanals zum Einführen der mindestens einen Leitung vergrößert wird. Aufgrund ihrer federelastischen Ausbildung schnappen die Elemente 15 nach dem Einführen der Leitungen 31 in ihre jeweilige Ausgangsposition, welche in den Fig. 6, 7, 10 und 11 dargestellt ist, zurück.

Es kann in einer weiteren Ausführungsvariante der Haushaltsgeschirrspülmaschine 1 vorgesehen sein, dass an den freien Enden 15a der federelastisch ausgebildeten Elemente 15 der Führungseinrichtungen 12 hakenförmige Vorsprünge 18 vorgesehen sind. Diese hakenförmigen Vorsprünge 18 sind in Richtung der Längsachse 17 der Nut 13 oder des Kanals 14 gerichtet und sorgen für einen zusätzlichen Halt der Leitungen 31 innerhalb der Nute 13 beziehungsweise Kanäle 14.

Die Fig. 12 zeigt schematisch eine perspektivische Ansicht auf eine Bodenbaugruppe 10 mit einer länglichen Nut 13 als Führungseinrichtung 12 in der Vorderwand 11 der Bodenbaugruppe 10 bei einer weiteren vorteilhaften Ausführungsvariante der Haushaltsgeschirrspülmaschine 1. Die Bodenbaugruppe 10 ist kastenförmig mit einer rechteckigförmigen Querschnittsform ausgebildet und ohne Deckenelement, das heißt oben offen dargestellt. Die Wandungen der Bodenbaugruppe 10 werden durch die Frontwandung 11, die beiden Seitenwandungen 19 und die Rückwandung 19a gebildet. Die Bodenbaugruppe 10 wird in z-Richtung unterhalb des nicht dargestellten Spülbehälters 20 der Haushaltsgeschirrspülmaschine 1 angeordnet und stellt den direkten oder indirekten Kontakt zu einem Untergrund, in der Regel einem Fußboden her. In dieser Ausführungsvariante der Haushaltsgeschirrspülmaschine 1 weist die Führungseinrichtung 12 eine längliche Nut 13 als Einbuchtung auf, welche in die Frontwandung 11 der Bodenbaugruppe 10 bei deren Herstellung mit eingeformt wurde. Die längliche Nut 13 weist ein erstes Ende 13a auf, in die die von der nicht dargestellten Tür 30 des Spülbehälters 20 herausgeführten Leitungen 31 eingeführt werden. Die Leitungen 31 werden sicher entlang der länglichen Nut 13 geführt und an dem zweiten, gegenüberliegenden Ende 13b der länglichen Nut 13 aus dieser wieder herausgeführt. In diesem Ausführungsbeispiel ist die längliche Nut 13 beziehungsweise das zweite Ende 13b der länglichen Nut 13 bis in die an die Frontwandung 11 angrenzende Seitenwandung 19 geführt. Die Längsachse 17 der Nut 13 verläuft bevorzugt koaxial oder achsparallel beziehungsweise im Wesentlichen koaxial oder achsparallel zu der Drehachse 33 der schwenkbeweglich gelagerten, nicht dargestellten, Tür 30 des Spülbehälters 20. Insbesondere ist es zweckmäßig, in dem Eckbereich zwischen der Frontwandung 11 und einer Seitenwandung 19, wie hier der rechten Seitenwandung, der Bodenbaugruppe 10 die Durchbruchsöffnung 44 vorzusehen, durch welche die mindestens eine Leitung 31, welche in der Nut 13 entlanglaufen und gehalten sind, in den Innenraum der Bodenbaugruppe 10 hineingeführt werden können. Dort sind sie mit einer Kontrolleinrichtung beziehungsweise Steuereinrichtung 45 verbunden, welche in der Fig. 12 lediglich strichpunktiert angedeutet ist. Die Kontrolleinrichtung 45 kann zum Beispiel eine Leistungsbaugruppe umfassen, welche eine Netzanschlussleitung umfasst.

Zusammenfassend betrachtet wird also mindestens eine Leitung 31 zum Beispiel von einer Kontrolleinrichtung 45 (siehe Fig. 12) in dem Innenraum der Bodenbaugruppe 10 kommend durch die Durchbruchöffnung 44 in der Bodenbaugruppe 10, insbesondere in deren Frontwandung 11 oder Seitenwandung 19, aus dem Innenraum der Bodenbaugruppe 10 herausgeführt, mittels der Führungseinrichtung 12 lateral entlang einer Teillänge der Türbreite beziehungsweise der Frontwandung 11 der Bodenbaugruppe 10, parallel oder im Wesentlichen parallel zu der Oberkante der Bodenbaugruppe 10 beziehungsweise der Drehachse der Tür 30, geführt, und dann durch eine Eintrittsöffnung 46 in dem unteren Bereich der Tür 30, insbesondere in dem unteren Randbereich der Tür 30, der der Bodenbaugruppe 10 zugewandt ist, in den Zwischenraum zwischen der Innentür beziehungsweise Innenwand 26 und der Außentür beziehungsweise Außenwand 27 der Tür 30 hineingeführt. Von dort aus wird die mindestens eine Leitung 31 der Steuer-/Logikeinheit in der Tür 30 und/oder den Bedien- und/oder Anzeigeelemente 34 zugeführt.

Die wenigstens eine Führungseinrichtung 12 ist dabei integraler Bestandteil der Bodenbaugruppe 12. Sie kann vorzugsweise in und/oder an der Frontwandung 11 der Bodenbaugruppe 10, insbesondere nahe der oberen Kante der Bodenbaugruppe 10, in diese ein- und/oder an diese angeformt sein. Die wenigstens eine Führungseinrichtung 12 kann vorzugsweise monolithisch mit der Bodenbaugruppe 10 hergestellt sein. Dadurch können sowohl Herstellungskosten als auch Montagekosten gering gehalten werden, da keine zusätzliche Herstellung von gesonderten Führungseinrichtungen erforderlich ist und da keine zusätzlichen Führungseinrichtungen in einem eigens erforderlichen Montageschritt an der Bodenbaugruppe fixiert werden müssen.

Zusätzlich oder alternativ zu der Ausformung beziehungsweise Einformung der wenigstens einen Führungseinrichtung 12 in der Frontwandung 11 der Bodenbaugruppe 10, kann zweckmäßigerweise vorgesehen sein, dass auch in einer oder beiden Seitenwandung(en) 19 und/oder der nicht dargestellten Rückwandung der Bodenbaugruppe 10 zumindest eine Führungseinrichtung 12 monolithisch aus- beziehungsweise eingeformt oder angeformt ist, so dass die mindestens eine Leitung in entsprechender Weise gehalten und geführt werden kann.

Zweckmäßig kann es gegebenenfalls auch sein, wenn die wenigstens eine Führungseinrichtung 12 zusätzlich oder unabhängig von ihrer Ein- und /oder Ausformung an der Frontwandung der Bodenbaugruppe entlang einem Bereich, insbesondere oberen Randbereich, vorzugsweise entlang der Oberkante der Bodenbaugruppe 10, an mindestens einer Seitenwandung 19 und/oder der Rückwandung der Bodenbaugruppe 10 vorgesehen ist. Dadurch können auch Leitungen oder Kabel, die zum Beispiel aus einem Zwischenraum zwischen einer Seitenwand oder Rückwand des Spülbehälters und des Außengehäuses nach unten zu der Bodenbaugruppe herausgeführt werden, entlang einem außen- oder innenseitigem Teilabschnittslänge der Seitenwand und/oder Rückwand der Bodenbaugruppe geführt und gehalten sowie gegebenenfalls in diese durch eine Eintrittsöffnung hineingeführt werden.

Die wenigstens eine Führungseinrichtung ist allgemein betrachtet in das Material der Wandung(en), beispielsweise der Frontwandung, einer oder beiden Seitenwandung(en), und/oder der Rückwandung der Bodenbaugruppe 10, insbesondere beim Herstellungsprozess mit ein- und/oder angeformt. Insbesondere kann die wenigstens eine Führungseinrichtung während des Herstellungsvorgangs der Bodenbaugruppe monolithisch mit den Wandungen der Bodenbaugruppe hergestellt worden. Sie ist vorzugsweise einstückig, insbesondere einstoffig, mit mindestens einer Wandung der Bodenbaugruppe verbunden. Die jeweilige Führungseinrichtung kann vorzugsweise durch eine Einbuchtung oder durch eine Ausbuchtung in dem Wandmaterial der jeweiligen Wandung der Bodenbaugruppe gebildet sein. Alternativ kann sie selbstverständlich auch durch sonstige Halte- und/oder Führungselemente, insbesondere Klemmelemente, Greifelemente, Fixierlemente, und so weiter wie zum Beispiel Haken, Laschen, Stege oder dergleichen, gebildet sein, welche an die jeweilige Wandung der Bodenbaugruppe mit angeformt und/oder mit eingeformt sind.

Falls für die jeweilige Wandung der Bodenbaugruppe Metall verwendet ist, kann die jeweilige Führungseinrichtung gegebenenfalls in vorteilhafter Weise durch einen mechanischen Umformprozess, wie zum Beispiel durch Biegen, Stanzen, Falten, Pressen oder dergleichen, hergestellt werden.

### Bezugszeichenliste

- 1: Geschirrspülmaschine

- 10: Bodenbaugruppe
- 11: Frontwandung
- 12: Führungseinrichtung
- 13: Längliche Nut
- 13a: Erstes Ende
- 13b: Zweites Ende
- 14: Länglicher offener Kanal
- 14a: Erstes Ende
- 14b: Zweites Ende
- 15: Federelastisch ausgebildetes Element
- 15a: Freies Ende
- 16a: Zugangsöffnung der Nut
- 16b: Zugangsöffnung des länglichen offenen Kanals
- 17: Längsachse der Nut oder des länglichen Kanals
- 18: Hakenförmiger Vorsprung
- 19: Seitenwandung
- 19a: Rückwandung

- 20: Spülbehälter
- 21: Frontseitige Beschickungsöffnung
- 22: Spülbehälterseitenwandung
- 23: Spülbehälterrückwandung
- 24: Spülbehälterdeckwandung
- 25: Spülbehälterbodenwandung
- 26: Innentür
- 27: Außentür

- 30: Tür
- 31: Elektrische Leitung
- 32: Schwenkbereich
- 33: Drehachse
- 34: Bedienelement
- 40: Schutzelement
- 41: Länglicher hakenförmiger Vorsprung
- 42: Isolierband; Kabelbinder
- 43: Länglicher Vorsprung
- 44: Durchbruchsöffnung
- 45: Kontrolleinrichtung; Steuereinrichtung
- 46: Austrittsöffnung

## Patentansprüche

1. Geschirrspülmaschine (1), insbesondere Haushaltsgeschirrspülmaschine, aufweisend eine Bodenbaugruppe (10) und einen über der Bodenbaugruppe angeordneten Spülbehälter (20), wobei an der Bodenbaugruppe (10) wenigstens eine Führungseinrichtung (12) zum Halten und zum Führen von mindestens einer Leitung (31) der Geschirrspülmaschine (1) vorgesehen ist und wobei die wenigstens eine Führungseinrichtung (12) integraler Bestandteil der Bodenbaugruppe (10) ist, **dadurch gekennzeichnet, dass** von der Führungseinrichtung (12) mindestens eine elektrische oder optische Leitung (31), welche von der in dem Innenraum der Bodenbaugruppe (10) angeordneten Steuereinrichtung (45) zu der Führungseinrichtung (12) verlegt ist, in das Innere einer Tür (30) geführt ist, mit welcher die Beschickungsöffnung des Spülbehälters (20) verschließbar ist, und dass die Führungseinrichtung (12) zumindest ein federelastisch ausgebildetes Element (15) zum Festhalten der jeweiligen Leitung (31) aufweist.

2. Geschirrspülmaschine (1) nach Anspruch 1, **dadurch gekennzeichnet, dass** die jeweilige Führungseinrichtung (12) zum Halten und zum Führen von mindestens einer Leitung (31) an einer Frontwandung (11), Seitenwandung (19), und/oder Rückwandung der Bodenbaugruppe (10) vorgesehen, insbesondere in und/oder an deren Wandungsmaterial eingeformt und/oder angeformt, ist.

3. Geschirrspülmaschine (1) nach der Anspruch 1 oder 2, **dadurch gekennzeichnet, dass** die Führungseinrichtung (12) außenseitig und/oder innenseitig mindestens einer Wandung (11) der Bodenbaugruppe (10) vorgesehen ist.

4. Geschirrspülmaschine (1) nach Anspruch 1, 2 oder 3, **dadurch gekennzeichnet; dass** die Führungseinrichtung (12) in dem Schwenkbereich (32) einer Tür (30), welche vor der Beschickungsöffnung des Spülbehälters (20) vorgesehen ist, an und/oder in der Bodenbaugruppe (10) angeordnet, insbesondere angeformt und/oder eingeformt, ist.

5. Geschirrspülmaschine (1) nach einem der vorhergehenden Ansprüche, **dadurch gekennzeichnet, dass** die jeweilige Führungseinrichtung (12) als eine Einbuchtung, insbesondere als eine längliche Nut (13), in der Bodenbaugruppe (10) und/oder als eine aus der Bodenbaugruppe (10) herausragende Ausbuchtung, insbesondere als ein aus der Bodenbaugruppe (10) herausragender, länglicher offener Kanal (14), ausgebildet ist.

6. Geschirrspülmaschine (1) nach Anspruch 5, **dadurch gekennzeichnet, dass** die Einbuchtung, insbesondere die längliche Nut (13), und/oder die Ausbuchtung, insbesondere der längliche Kanal (14), im Wesentlichen koaxial oder achsparallel zu der Drehachse (33) der Tür (30) des Spülbehälters (20) der Geschirrspülmaschine (1) verlaufen.

7. Geschirrspülmaschine (1) nach einem der vorhergehenden Ansprüche, **dadurch gekennzeichnet, dass** das zumindest eine federelastisch ausgebildete Element (15) in dem Bereich der Öffnung (16a) der Einbuchtung, insbesondere der Nut (13), und/oder der Öffnung (16b) der Ausbuchtung, insbesondere des länglichen offenen Kanals (14), angeordnet ist

8. Geschirrspülmaschine (1) nach Anspruch 7, **dadurch gekennzeichnet, dass** das federelastisch ausgebildete Element (15) einen Teil der Öffnung (16a) der Einbuchtung, insbesondere Nut (13), oder der Öffnung (16b) der Ausbuchtung, insbesondere des länglichen offenen Kanals (14), abdeckt.

9. Geschirrspülmaschine (1) nach Anspruch 8, **dadurch gekennzeichnet, dass** jeweils ein federelastisch ausgebildetes Element (15) an beiden Enden (13a, 13b) der Einbuchtung, insbesondere der Nut (13), und/oder der Ausbuchtung, insbesondere des länglichen offenen Kanals (14), vorgesehen ist.

10. Geschirrspülmaschine (1) nach Anspruch 9, **dadurch gekennzeichnet, dass** das jeweilige federelastisch ausgebildete Element (15) sich geradlinig erstreckend oder sich im Wesentlichen geradlinig erstreckend ausgebildet ist und/oder einen gebogenen Bereich aufweist, welcher zu der Längsachse (17) der Einbuchtung, insbesondere Nut (13), und/oder der Ausbuchtung, insbesondere des länglichen Kanals (14) gerichtet ist.

11. Geschirrspülmaschine (1) nach Anspruch 10, **dadurch gekennzeichnet, dass** an dem freien Ende (15a) des federelastisch ausgebildeten Elements (15) ein zu der Längsachse (17) der Einbuchtung, insbesondere Nut (13), und/oder der Ausbuchtung, insbesondere des länglichen Kanals (14), hervorstehender hakenförmiger Vorsprung (18) vorgesehen ist.

12. Geschirrspülmaschine (1) nach einem der vorhergehenden Ansprüche, **dadurch gekennzeichnet, dass** wenigstens ein Ende der Führungseinrichtung (12) bis in den Bereich einer an die Frontwandung (12) angrenzenden Seitenwandung (19) der Bodenbaugruppe (10) verläuft.

13. Geschirrspülmaschine (1) nach einem der vorhergehenden Ansprüche, **dadurch gekennzeichnet, dass** die Führungseinrichtung (12) derart an der Bodenbaugruppe (10) angebracht ist, insbesondere angeformt und/oder eingeformt ist, dass die mindestens eine, aus der Tür (30) des Spülbehälters (20) herausgeführte Leitung (31) entlang der Führungseinrichtung (12) geführt und durch eine Öffnung (44) in der Frontwandung (11) der Bodenbaugruppe (10) in deren Innenraum hineingeführt ist.

14. Geschirrspülmaschine (1) nach einem der vorhergehenden Ansprüche, **dadurch gekennzeichnet, dass** die Leitungen (31) miteinander verdrillt sind.

15. Geschirrspülmaschine (1) nach einem der vorhergehenden Ansprüche, **dadurch gekennzeichnet, dass** die Bodenbaugruppe (10) aus Kunststoff hergestellt ist.

16. Geschirrspülmaschine (1) nach einem der vorhergehenden Ansprüche, **dadurch gekennzeichnet, dass** die Führungseinrichtung (12) an und/oder in der Frontwandung (11) der Bodenbaugruppe (10) in einem oberen Randbereich vorgesehen, insbesondere in deren Wandungsmaterial eingeformt und/oder angeformt, ist.

17. Geschirrspülmaschine (1) nach Anspruch 16, **dadurch gekennzeichnet, dass** die Führungseinrichtung (12) in einem gegenüber der Tür (30) des Spülbehälters (20) in Tiefenrichtung (y) nach hinten versetzten Frontbereich der Bodenbaugruppe (10) vorgesehen ist.

18. Geschirrspülmaschine (1) nach einem der vorhergehenden Ansprüche, **dadurch gekennzeichnet, dass** die Tür (30) des Spülbehälters (20) an den beiden Seitenwänden (19) der Bodenbaugruppe (10) und/oder des Spülbehälters (20) schwenkbeweglich gelagert ist.

19. Geschirrspülmaschine (1) nach einem der vorhergehenden Ansprüche, **dadurch gekennzeichnet, dass** die Führungseinrichtung (12) einstückig, insbesondere einstoffig, mit der Bodenbaugruppe (10) verbunden, insbesondere an diese angeformt und/oder in diese eingeformt, ist.

## Claims

1. Dishwasher (1), in particular household dishwasher, having a base assembly (10) and a dishwasher cavity (20) arranged above the base assembly, wherein at least one guide facility (12) is provided on the base assembly (10) for holding and for guiding at least one line (31) of the dishwasher (1) and wherein the at least one guide facility (12) is an integrated part of the base assembly (10), **characterised in that** at least one electrical or optical line (31), which is laid from the control facility (45) arranged in the interior of the base assembly (10) to the guide facility (12), is guided by the guide facility (12) into the inside of a door (30), with which the loading opening of the dishwasher cavity (20) is able to be closed off, and that the guide facility (12) has at least one resiliently embodied element (15) for retaining the respective line (31).

2. Dishwasher (1) according to claim 1, **characterised in that** the respective guide facility (12) is provided for holding and for guiding at least one line (31) on a front wall (11), side wall (19) and/or back wall of the base assembly (10), in particular is formed in and/or on the wall material thereof.

3. Dishwasher (1) according to claim 1 or 2, **characterised in that** the guide facility (12) is provided on the outside and/or inside of at least one wall (11) of the base assembly (10).

4. Dishwasher (1) according to claim 1, 2 or 3, **characterised in that** the guide facility (12) is arranged in the pivot region (32) of a door (30), which is provided in front of the loading opening of the dishwasher cavity (20), in particular is formed on and/or in the base assembly (10).

5. Dishwasher (1) according to one of the preceding claims, **characterised in that** the respective guide facility (12) is embodied as an indentation, in particular as an elongated groove (13), in the base assembly (10) and/or as a protrusion projecting from the base assembly (10), in particular as an elongated, open channel (14) projecting from the base assembly (10).

6. Dishwasher (1) according to claim 5, **characterised in that** the indentation, in particular the elongated groove (13), and/or the protrusion, in particular the elongated channel (14), run substantially coaxially or axially parallel with the axis of rotation (33) of the door (30) of the dishwasher cavity (20) of the dishwasher (1).

7. Dishwasher (1) according to one of the preceding claims, **characterised in that** the at least one resiliently embodied element (15) is arranged in the region of the opening (16a) of the indentation, in particular the groove (13), and/or the opening (16b) of the protrusion, in particular the elongated open channel (14).

8. Dishwasher (1) according to claim 7, **characterised in that** the resiliently embodied element (15) covers part of the opening (16a) of the indentation, in particular groove (13), or the opening (16b) of the protrusion, in particular the elongated, open channel (14).

9. Dishwasher (1) according to claim 8, **characterised in that** a resiliently embodied element (15) is provided at both ends (13a, 13b) of the indentation, in particular the groove (13), and/or the protrusion, in particular the elongated, open channel (14), in each case.

10. Dishwasher (1) according to claim 9, **characterised in that** the respective resiliently embodied element (15) is embodied such that it extends in a straight line or extends substantially in a straight line and/or has a curved region, which is directed towards the longitudinal axis (17) of the indentation, in particular groove (13), and/or the protrusion, in particular the elongated channel (14).

11. Dishwasher (1) according to claim 10, **characterised in that** a hook-shaped lug (18) which stands out from the longitudinal axis (17) of the indentation, in particular groove (13), and/or the protrusion, in particular the elongated channel (14), is provided on the free end (15a) of the resiliently embodied element (15).

12. Dishwasher (1) according to one of the preceding claims, **characterised in that** at least one end of the guide facility (12) runs up into the region of a side wall (19) of the base assembly (10) adjoining the front wall (12).

13. Dishwasher (1) according to one of the preceding claims, **characterised in that** the guide facility (12) is directly attached to the base assembly (10), in particular is formed thereon and/or therein, such that the at least one line (31) guided out from the door (30) of the dishwasher cavity (20) is guided along the guide facility (12) and is guided through an opening (44) in the front wall (11) of the base assembly (10) into the interior thereof.

14. Dishwasher (1) according to one of the preceding claims, **characterised in that** the lines (31) are twisted together.

15. Dishwasher (1) according to one of the preceding claims, **characterised in that** the base assembly (10) is manufactured from plastic.

16. Dishwasher (1) according to one of the preceding claims, **characterised in that** the guide facility (12) is provided on and/or in the front wall (11) of the base assembly (10) in an upper edge region, in particular is formed in and/or on the wall material thereof.

17. Dishwasher (1) according to claim 16, **characterised in that** the guide facility (12) is provided in a front region of the base assembly (10) which is offset towards the rear in the depth direction (y) compared to the door (30) of the dishwasher cavity (20).

18. Dishwasher (1) according to one of the preceding claims, **characterised in that** the door (30) of the dishwasher cavity (20) is mounted on the two side walls (19) of the base assembly (10) and/or of the dishwasher cavity (20) such that it can move in a pivoting manner.

19. Dishwasher (1) according to one of the preceding claims, **characterised in that** the guide facility (12) is connected to the base assembly (10) as one piece, in particular with the same material, in particular is formed thereon and/or therein.

## Revendications

1. Lave-vaisselle (1), en particulier lave-vaisselle ménager, présentant un module de fond (10) et une cuve de lavage (20) disposée au-dessus du module de fond, dans lequel au moins un dispositif de guidage (12) pour le maintien et le guidage d'au moins un câble (31) du lave-vaisselle est prévu sur le module de fond (10) et dans lequel l'au moins un dispositif de guidage (12) fait partie intégrante du module de fond (10), **caractérisé en ce que** du dispositif de guidage (12) au moins une ligne électrique ou optique (31), posée du dispositif de commande (45) disposé dans l'espace intérieur du module de fond (10) vers le dispositif de guidage (12), est menée à l'intérieur d'une porte (30) permettant de fermer l'ouverture de chargement de la cuve de lavage (20) et **en ce que** le dispositif de guidage (12) présente au moins un élément exécuté élastiquement (15) pour le maintien du câble respectif (31).

2. Lave-vaisselle (1) selon la revendication 1, **caractérisé en ce que** le dispositif de guidage respectif (12) pour le maintien et le guidage d'au moins un câble (31) est prévu sur une paroi avant (11), une paroi latérale (19) et/ou une paroi arrière du module de fond (10), en particulier formé dans et/ou sur son matériau de paroi.

3. Lave-vaisselle (1) selon la revendication 1 ou 2, **caractérisé en ce que** le dispositif de guidage (12) est prévu côté extérieur et/ou côté intérieur d'au moins une paroi (11) du module de fond (10).

4. Lave-vaisselle (1) selon la revendication 1, 2 ou 3, **caractérisé en ce que** le dispositif de guidage (12) est disposé dans la zone de pivotement (32) d'une porte (30) prévue devant l'ouverture de chargement de la cuve de lavage (20), sur et/ou dans le module de fond (10), en particulier en y étant formée.

5. Lave-vaisselle (1) selon l'une des revendications précédentes, **caractérisé en ce que** le dispositif de guidage respectif (12) est exécuté sous la forme d'une concavité, en particulier d'une rainure longitudinale (13), dans le module de fond (10) et/ou sous la forme d'une convexité faisant saillie du module de fond (10), en particulier sous la forme d'un conduit longitudinal ouvert (14) faisant saillie du module de fond (10).

6. Lave-vaisselle (1) selon la revendication 5, **caractérisé en ce que** la concavité, en particulier la rainure longitudinale (13), et/ou la convexité, en particulier le conduit longitudinal (14), s'étendent de façon essentiellement coaxiale ou de façon parallèle axiale par rapport à l'axe de rotation (33) de la porte (30) de la cuve de lavage (20) du lave-vaisselle (1).

7. Lave-vaisselle (1) selon l'une des revendications précédentes, **caractérisé en ce que** l'au moins un élément exécuté élastiquement (15) est disposé dans la zone de l'ouverture (16a) de la concavité, en particulier de la rainure (13), et/ou de l'ouverture (16b) de la convexité, en particulier du conduit longitudinal ouvert (14).

8. Lave-vaisselle (1) selon la revendication 7, **caractérisé en ce que** l'élément exécuté élastiquement (15) couvre une partie de l'ouverture (16a) de la concavité, en particulier de la rainure (13), ou de l'ouverture (16b) de la convexité, en particulier du conduit longitudinal ouvert (14).

9. Lave-vaisselle (1) selon la revendication 8, **caractérisé en ce qu**'un élément exécuté élastiquement (15) est respectivement prévu aux deux extrémités (13a, 13b) de la convexité, en particulier de la rainure (13), et/ou de la convexité, en particulier du conduit longitudinal ouvert (14).

10. Lave-vaisselle (1) selon la revendication 9, **caractérisé en ce que** l'élément exécuté élastiquement (15) respectif est exécuté de façon à s'étendre de manière rectiligne ou essentiellement rectiligne et/ou présente une zone courbée, dirigée vers l'axe longitudinal (17) de la concavité, en particulier de la rainure (13), et/ou de la convexité, en particulier du conduit longitudinal ouvert (14).

11. Lave-vaisselle (1) selon la revendication 10, **caractérisé en ce qu**'une saillie en forme de crochet (18) faisant saillie par rapport à l'axe longitudinal (17) de la concavité, en particulier de la rainure (13), et/ou de la convexité, en particulier du conduit longitudinal (14), est prévue en l'extrémité libre (15a) de l'élément exécuté élastiquement (15).

12. Lave-vaisselle (1) selon l'une des revendications précédentes, **caractérisé en ce qu**'au moins une extrémité du dispositif de guidage (12) s'étend jusque dans la zone d'une paroi latérale (19) du module de fond (10) contiguë à la paroi avant (12).

13. Lave-vaisselle (1) selon l'une des revendications précédentes, **caractérisé en ce que** le dispositif de guidage (12) est disposé de telle sorte, en particulier formé dans/sur le module de fond (10) que l'au moins un câble (31) mené à l'extérieur de la porte (30) de la cuve de lavage (20) est mené le long du dispositif de guidage (12) et introduit à travers une ouverture (44) dans la paroi avant (11) du module de fond (10) dans son espace intérieur.

14. Lave-vaisselle (1) selon l'une des revendications précédentes, **caractérisé en ce que** les câbles (31) sont torsadés l'un avec l'autre.

15. Lave-vaisselle (1) selon l'une des revendications précédentes, **caractérisé en ce que** le module de fond (10) est fabriqué en plastique.

16. Lave-vaisselle (1) selon l'une des revendications précédentes, **caractérisé en ce que** le dispositif de guidage (12) et prévu sur et/ou dans la paroi frontale (11) du module de fond (10) dans une zone périphérique supérieure, en particulier formé dans et/ou sur son matériau de paroi.

17. Lave-vaisselle (1) selon la revendication 16, **caractérisé en ce que** le dispositif de guidage (12) est prévu dans une zone avant du module de fond (10) décalée vers l'arrière par rapport à la porte (30) de la cuve de lavage (20), dans le sens de la profondeur (y).

18. Lave-vaisselle (1) selon l'une des revendications précédentes, **caractérisé en ce que** la porte (30) de la cuve de lavage (20) est logée de façon mobile pivotante sur les deux parois latérales (19) du module de fond (10) et/ou de la cuve de lavage (20).

19. Lave-vaisselle (1) selon l'une des revendications précédentes, **caractérisé en ce que** le dispositif de guidage (12) est relié en une seule pièce, en particulier en une seule matière, avec le module de fond (10), en particulier formé sur et/ou dans celui-ci.
